# EUROPÄISCHE PATENTSCHRIFT

(11) **EP 2 751 815 B1**
(45) Veröffentlichungstag und Bekanntmachung des Hinweises auf die Patenterteilung: **16.01.2019**
(21) Anmeldenummer: 12753104.4
(22) Anmeldetag: 20.08.2012
(51) Int. Cl.: H01F 37/00

(54) **DROSSEL**
INDUCTOR
INDUCTANCE

(30) Priorität: 02.09.2011 DE 102011082045
(43) Veröffentlichungstag der Anmeldung: 09.07.2014
(73) Patentinhaber: Schmidhauser AG, 8590 Romanshorn (CH)
(72) Erfinder: SCHEKULIN, Dirk, CH-9052 Niederteufen (CH); GROSS-KÄUFLER, Silvia, CH-8590 Romanshorn (CH); HÄRTSCH, Chriss, CH-9230 Flawil (CH); BISIG, Thomas, CH-8590 Romanshorn (CH); ITTEN, Alex, CH-8590 Romanshorn (CH); CAVIN, Piere, CH-8570 Weinfelden (CH)
(74) Vertreter: Patentanwälte Ruff, Wilhelm, Beier, Dauster & Partner mbB
(86) Internationale Anmeldenummer: PCT/EP2012/066205
(87) Internationale Veröffentlichungsnummer: WO 2013/030029

(56) Entgegenhaltungen:
- EP-A2- 0 883 144
- DE-A1-102007 036 052
- US-A- 4 577 175
- US-A1- 2004 125 628
- US-A1- 2009 144 967

## Beschreibung

Die Erfindung betrifft eine Drossel.

Drosseln bzw. Speicherdrosseln werden vorzugsweise zur Integration getakteter Spannungssignale z.B. in Gleichstromstellern eingesetzt. Insbesondere bei hohen mittleren Strömen mit signifikanter Stromwelligkeit ergeben sich erhebliche Probleme in Hinblick auf Verluste und Kühlung der Wicklung.

Herkömmliche Wicklungen von Speicherdrosseln sind beispielsweise aus geschichteten Blechkonstruktionen, Flachdrahthochkantwicklungen und Kupferbandwicklungen gebildet. Als Kernmaterialien kommen Materialien aus Ferrit, amorphem Metallglas, nanokristallinen Bänder oder Metallpulvern zu Einsatz.

Allen oben genannten Lösungen gemein ist das Problem einer effizienten Kühlung der Drossel. Beispielsweise ist in einem geschlossenen Gehäuse typisch eine definierte Kühlung mittels einer durch ein Kühlmedium durchströmten Platte erforderlich.

Die Wärme entsteht jedoch bei induktiven Bauelementen allgemein in einem Volumen, so dass in der Regel aufwendige Kühlkonzepte erforderlich sind.

Die EP 0 883 144 A2 zeigt eine Drosselspule, wobei die Drosselspule wenigstens ein einstückiges Induktivitätsteil umfasst, das als Luftspule ausgebildet ist. An dem Induktivitätsteil ist wenigstens ein Aufnahmeteil angeordnet, das wenigstens eine Durchgangsbohrung zur Aufnahme mindestens einer Kernstange aufweist.

Die DE 10 2007 036 052 A1 zeigt eine stromkompensierte Drossel mit mehreren Strompfaden, wobei jeder Strompfad mehrere parallel geschaltete Wicklungen umfasst, die auf einen gemeinsamen Kern gewickelt sind, wobei jede Wicklung eine einzelne Lage um den Kern bildet und die einzelnen Lagen übereinander liegen. Ein Querschnitt der Wicklungsleiter in Wicklungsrichtung ist rund.

Die US 2004/125628 A1 zeigt ein induktives Bauelement mit einem magnetisierbaren Kern und zwei Wicklungen, die durch jeweilige massive Leiter gebildet sind, der zugehörige Wicklungsachsen des Kerns umschließen, wobei die Wicklungen einlagig gebildet sind und ein jeweiliger Querschnitt der Leiter rechteckförmig ist.

Die US 2009/0144967 A1 zeigt eine Spule mit einer Wicklung, wobei ein flächiges Kühlelement thermisch mit der Wicklung gekoppelt ist. Ein elektrischer Isolator 7 ist zwischen dem Kühlelement 1 und der Wicklung angeordnet.

Die US 4 577 175 A zeigt einen Transformator mit einer aus einem hohlen Profilrohr bestehenden Spule.

Der Erfindung liegt die Aufgabe zugrunde, eine Drossel zur Verfügung zu stellen, die eine effiziente Kühlung der Drossel mit möglichst geringem Aufwand ermöglicht.

Die Erfindung löst diese Aufgabe durch eine Drossel nach Anspruch 1. Bevorzugte Ausführungsformen sind Gegenstand der Unteransprüche.

Die Drossel, insbesondere in Form einer so genannten Speicher- oder Hochstromdrossel, weist einen magnetischen bzw. magnetisierbaren Kern, der eine Wicklungsachse definiert bzw. eine Wicklungsachse aufweist, und mindestens eine Wicklung auf, die durch einen Leiter gebildet ist, der die mindestens eine Wicklungsachse des Kerns bzw. einen Schenkel des Kerns, durch den die mindestens eine Wicklungsachse verläuft, zumindest teilweise, insbesondere mit möglichst geringem Abstand, umschließt. Die mindestens eine Wicklung ist einlagig gebildet, d.h. durch den Leiter gebildete Windungen verlaufen nur benachbart und sind nicht geschichtet. Ein Querschnitt des Leiters in Wicklungsrichtung ist rechteckförmig, insbesondere quadratisch. Aufgrund des Querschnitts und der dadurch bedingten Außenkontur kann die Wicklung sehr einfach und mit geringem thermischem Widerstand beispielsweise an eine kühlende Fläche angekoppelt werden. Der Querschnitt der insbesondere massiven Wicklung bzw. des massiven Leiters wird dabei bewusst überdimensioniert, so dass ein effizienter Wärmefluss innerhalb der Wicklung möglich ist.

Erfindungsgemäß weist die Drossel einen magnetischen bzw. magnetisierbaren Kern auf, bei der die Entwärmung maßgeblich über die thermisch an den Kern angekoppelte Wicklung erfolgt. Aufgrund der Wahl eines großen massiven Leiter- bzw. Wicklungsquerschnitts ist ein ausreichender Wärmefluss und damit die Entwärmung beispielsweise über eine einseitige wassergekühlte Platte möglich.

Der Leiter ist massiv, d.h. der vollständige Querschnitt des Leiters ist mit Leitermaterial ausgefüllt bzw. der Leiter ist innerhalb seiner Außenabmessung vollständig mit Leitermaterial ausgefüllt. Der Leiter ist insbesondere nicht durch miteinander verflochtene Litzen, mehrere kombinierte Einzelleiter, als Hohlleiter oder dergleichen aufgebaut.

In einer Weiterbildung ist die mindestens eine Wicklung aus einem Profilrohr, insbesondere einem Rechteckprofilrohr, gebildet, welches zur Bildung des Leiters strukturiert ist, insbesondere durch ein materialabtragendes Bearbeiten strukturiert ist, insbesondere durch Bohren, Sägen, Fräsen und/oder Funkenerodieren strukturiert ist. Alternativ ist die mindestens eine Wicklung aus einem Druckgussformteil gebildet.

Die Drossel weist eine Nenn-Strombelastbarkeit auf, wobei der Querschnitt des Leiters derart dimensioniert ist, dass eine Strombelastbarkeit des Leiters größer ist als die Nenn-Strombelastbarkeit, d.h. der Querschnitt des Leiters ist bezogen auf die Nenn-Strombelastbarkeit überdimensioniert. Zusätzlich sind die Wicklung und der Kern derart dimensioniert, dass bei einer Belastung der Drossel mit ihrer Nenn-Strombelastbarkeit die Wicklungsverluste größer sind als die Kernverluste, so dass aufgrund der optimierten Kühlbarkeit der Wicklung insgesamt eine effizient Kühlung sichergestellt werden kann.

In einer Weiterbildung besteht der Leiter aus Kupfer oder Titan, besonders bevorzugt aus Aluminium.

In einer Weiterbildung ist ein flächiges Kühlelement vorgesehen, welches thermisch mit der Wicklung, insbesondere mit der von der Wicklungsachse des Kerns abgewandten Seite bzw. Oberfläche der Wicklung, gekoppelt ist. Bevorzugt ist ein wärmeleitender elektrischer Isolator vorgesehen, der zwischen dem Kühlelement und der Wicklung angeordnet ist. Der elektrische Isolator ist bevorzugt eine elektrisch isolierende Wärmeleitfolie.

In einer Weiterbildung bildet die Wicklung einen Kühlkörper.

In einer Weiterbildung ist ein Abstand zwischen Wicklung und Kern derart gewählt, dass die Verluste durch Streufelder minimiert sind.

Die Wicklung der oben genannte Drossel kann aus einem Profilrohr, insbesondere aus einem Rechteckprofilrohr gebildet werden, welches zur Bildung des Leiters strukturiert wird, insbesondere durch materialabtragendes Bearbeiten in Form von Bohren, Sägen, Fräsen und/oder Funkenerodieren des Profilrohrs.

Die Erfindung wird nachfolgend unter Bezugnahme auf die Zeichnungen beschrieben, die bevorzugte Ausführungsformen der Erfindung darstellen. Hierbei zeigt schematisch:
- Fig. 1: eine Darstellung einer erfindungsgemäßen Drossel mit Kühlelement und
- Fig. 2: eine Explosionsdarstellung der in Fig. 1 gezeigten Drossel.

Fig. 1 zeigt eine Speicherdrossel 1 für hohe Ströme, beispielsweise 200 Ampere oder mehr, mit einem E-I-förmigen, magnetisierbaren Kern 2, beispielsweise aus Ferrit, amorphem Metallglas, nanokristallinen Bändern oder Metallpulvern als Kernmaterial, mit einem Schenkel, der eine Wicklungsachse 3 definiert, und einer einlagigen Wicklung 4, die durch einen massiven Leiter 5 aus Aluminium mit rechteckförmigem Querschnitt gebildet ist, der die Wicklungsachse 3 des Kerns 2 ringförmig umschließt.

Die Drossel 1 weist eine Nenn-Strombelastbarkeit von nominal 200 A mittlerem Strom auf, wobei der Querschnitt des Leiters 5 derart dimensioniert ist, dass dieser mehr als den Nominalstrom führen kann. Die Wicklung 4 und der Kern 2 sind derart dimensioniert, dass bei einer Belastung der Drossel 1 mit dem Nominalstrom Wicklungsverluste größer sind als Kernverluste, so dass mittels einer Kühlung der Wicklung 4, die wesentlich einfacher als eine Kühlung des Kerns 2 gestaltet werden kann, die im Betrieb entstehende Wärme einfach abführbar ist.

Zur effizienten Kühlung ist weiter ein flächiges Kühlelement 7 vorgesehen, welches thermisch mit der von der Wicklungsachse 3 des Kerns 2 abgewandten Seite bzw. Oberfläche der Wicklung 4 zu koppeln ist, wobei zwischen dem Kühlelement 7 und der Wicklung 4 ein wärmeleitender elektrischer Isolator in Form einer elektrisch isolierenden Wärmeleitfolie 8 vorgesehen ist. Entsprechende Kühlelemente können auf der Oberseite und/oder der Unterseite der Wicklung 4 vorgesehen sein.

Mittels eines Abstandhalters 9 wird ein Abstand zwischen dem Schenkel des Kerns 2 und der dem Schenkel zugewandten Oberfläche der Wicklung 4 derart gering festgelegt, dass Streuverluste minimiert sind.

Der Querschnitt des Leiters 5 ist derart dimensioniert, dass bei einer vorgesehenen Arbeitsfrequenz der Drossel 1 die durch Stromverdrängung wirksame Ersatzfläche deutlich kleiner ist als der Querschnitt des massiven Leiters 5. Dadurch fließt der dominierende Wechselstrom-Verlustanteil im Außenbereich des Leiters 5 bzw. der Wicklung 4 in Richtung des Kernbereichs der Wicklung 4 und schließlich längs der Wicklung 4 zur thermischen Senke in Form des Kühlelements 7.

Bohrungen 10 dienen als Anschlusselemente für weitere, nicht dargestellte Schaltungsteile einer Schaltung, welche die Drossel 1 verwendet.

Fig. 2 zeigt zur Verdeutlichung eine Explosionsdarstellung der in Fig. 1 gezeigten Drossel 1.

Ein Rechteckprofilrohr 6, welches in bereits strukturierter bzw. bearbeiteter Form dargestellt ist, wird zur Bildung der Wicklung 4 bzw. des Leiters 5 strukturiert.

Die Strukturierung erfolgt durch wendelförmiges Fräsen zur Bildung der Wicklung 4 bzw. des Leiters 5, wobei durch Sägen in Querrichtung des Profilrohrs 6 einzelne Wicklungssegmente erzeugt werden, die jeweils gemeinsam mit einem zugehörigen Kern und den weiteren dargestellten Bauelementen eine jeweilige Spule bilden. Mittels Bohren werden die Anschlüsse 10 erzeugt.

Bei sehr großen Stückzahlen kann die Wicklung 4 alternativ aus einem Druckgussformteil gebildet sein.

Erfindungsgemäß ist eine massive Wicklung 4 vorgesehen, die quadratische oder rechteckförmige Außenabmessungen aufweist. Damit kann die Wicklung 4 sehr einfach und mit geringem thermischem Widerstand an eine kühlende Fläche 7 angekoppelt werden. Der Querschnitt der massiven Wicklung 4 wird dabei bewusst überdimensioniert, so dass ein effizienter Wärmefluss innerhalb der Wicklung 4 möglich ist, d.h. die Wicklung 4 ist gleichzeitig der innere Kühlkörper des Bauelements 1.

Die elektrische Isolation der Wicklung 4 gegen die Kühlplatte bzw. den Kühlkörper 7 erfolgt mit einer dünnen Wärmeleitfolie 8 oder keramischem Material.

Das Material der Wicklung 4 ist Aluminium, Kupfer oder Titan.

Vorteilhaft ist die hocheffiziente Kühlbarkeit der Spule bzw. des Bauteils 1 über die thermisch gut ankoppelbare massive Wicklung 4. Weiterhin kann durch den großen Querschnitt Aluminium als Leitermaterial verwendet werden, wodurch Gewicht und Kosten eingespart werden.

Die erfindungsgemäße Drossel 1 weist eine massive Wicklung auf, deren Querschnitt derart groß dimensioniert ist, dass ein Transport der entstehenden Verlustwärme hin zu einer flächigen Wärmesenke 7 möglich ist, sodass aufwendige Kühlmaßnahmen entfallen können.

Anstelle des dargestellten E-I-förmige Kerns 2 kann selbstverständlich ein anders geformter Kern verwendet werden, beispielsweise eine U-förmiger Kern mit zwei außen liegenden Wicklungen.

## Patentansprüche

1. Drossel (1) mit
- einem magnetisierbaren Kern (2) mit einer Wicklungsachse (3) und
- mindestens einer Wicklung (4), die durch einen massiven Leiter (5) gebildet ist, der die Wicklungsachse des Kerns zumindest teilweise umschließt,
- wobei die mindestens eine Wicklung einlagig gebildet ist und
- wobei ein Querschnitt des Leiters in Wicklungsrichtung rechteckförmig ist, **dadurch gekennzeichnet, dass**
- die Drossel eine Nenn-Strombelastbarkeit aufweist, wobei der Querschnitt des Leiters derart dimensioniert ist, dass eine Strombelastbarkeit des Leiters größer ist als die Nenn-Strombelastbarkeit, und
- die Wicklung und der Kern derart dimensioniert sind, dass bei einer Belastung der Drossel mit ihrer Nenn-Strombelastbarkeit die Wicklungsverluste größer sind als die Kernverluste.

2. Drossel nach Anspruch 1, **dadurch gekennzeichnet, dass**
- die mindestens eine Wicklung aus einem Profilrohr (6) gebildet ist, welches zur Bildung des Leiters strukturiert ist.

3. Drossel nach Anspruch 1, **dadurch gekennzeichnet, dass**
- die mindestens eine Wicklung aus einem Druckgussformteil gebildet ist.

4. Drossel nach einem der vorhergehenden Ansprüche, **dadurch gekennzeichnet, dass**
- der Leiter aus Aluminium, Kupfer oder Titan besteht.

5. Drossel nach einem der vorhergehenden Ansprüche, **gekennzeichnet durch**
- ein flächiges Kühlelement (7), welches thermisch mit der Wicklung gekoppelt ist.

6. Drossel nach Anspruch 5, **gekennzeichnet durch**
- einen wärmeleitenden, elektrischen Isolator (8), der zwischen dem Kühlelement und der Wicklung angeordnet ist.

7. Drossel nach Anspruch 6, **dadurch gekennzeichnet, dass**
- der wärmeleitende, elektrische Isolator eine elektrisch isolierende Wärmeleitfolie ist.

8. Drossel nach einem der vorhergehenden Ansprüche, **dadurch gekennzeichnet, dass**
- die Wicklung einen Kühlkörper bildet.

9. Drossel nach einem der vorhergehenden Ansprüche, **dadurch gekennzeichnet, dass**
- ein Abstand zwischen Wicklung und Kern derart gewählt ist, dass die Verluste durch Streufelder minimiert sind.

## Claims

1. Inductor (1), comprising
- a magnetizable core (2) having a winding axis (3), and
- at least one winding (4), which is formed by a solid conductor (5), which at least partly surrounds the winding axis of the core,
- wherein the at least one winding is formed in one layer and
- wherein a cross section of the conductor, in the direction of winding, is rectangular, **characterized in that**
- the inductor has a nominal current-carrying capacity, wherein the cross section of the conductor is dimensioned in such a way that a current-carrying capacity of the conductor is higher than the nominal current-carrying capacity, and
- the winding and the core are dimensioned in such a way that, if the inductor is loaded by its nominal current-carrying capacity, the winding losses are higher than the core losses.

2. Inductor according to claim 1, **characterized in that**
- the at least one winding is formed from a profiled tube (6), which is structured to form the conductor.

3. Inductor according to claim 1, **characterized in that**
- the at least one winding is formed from a diecast shaped article.

4. Inductor according to any of the preceding claims, **characterized in that**
- the conductor consists of aluminum, copper or titanium.

5. Inductor according to any of the preceding claims, **characterized by**
- a planar cooling element (7), which is thermally coupled to the winding.

6. Inductor according to claim 5, **characterized by**
- a heat-conductive electric insulator (8), which is arranged between the cooling element and the winding.

7. Inductor according to claim 6, **characterized in that**
- the heat-conductive electric insulator is an electrically insulating heat-conductive foil.

8. Inductor according to any of the preceding claims, **characterized in that**
- the winding forms a heat sink.

9. Inductor according to any of the preceding claims, **characterized in that**
- a distance between the winding and the core is selected in such a way that the losses caused by leakage fields are minimized.

## Revendications

1. Bobine d'induction (1), comprenant
- un noyau (2) magnétisable pourvu d'un axe d'enroulement (3) et
- au moins un enroulement (4) qui est formé par un conducteur massif (5), lequel entoure au moins partiellement l'axe d'enroulement du noyau,
- l'au moins un enroulement étant réalisé en une seule couche et
- une section transversale du conducteur étant rectangulaire dans le sens de l'enroulement, **caractérisée en ce que**
- la bobine d'induction possède un courant admissible nominal, la section transversale du conducteur étant dimensionnée de telle sorte qu'un courant admissible du conducteur est supérieur au courant admissible nominal, et
- l'enroulement et le noyau sont dimensionnés de telle sorte que lorsque la bobine d'induction est chargée avec son courant admissible nominal, les pertes d'enroulement sont supérieures aux pertes de noyau.

2. Bobine d'induction selon la revendication 1, **caractérisée en ce que**
- l'au moins un enroulement est formé à partir d'un tube profilé (6) qui est structuré en vue de former le conducteur.

3. Bobine d'induction selon la revendication 1, **caractérisée en ce que**
- l'au moins un enroulement est formé à partir d'une pièce moulée sous pression.

4. Bobine d'induction selon l'une des revendications précédentes, **caractérisée en ce que**
- le conducteur se compose d'aluminium, de cuivre ou de titane.

5. Bobine d'induction selon l'une des revendications précédentes, **caractérisée par**
- un élément de refroidissement (7) plat qui est couplé thermiquement avec l'enroulement.

6. Bobine d'induction selon la revendication 5, **caractérisée par**
- un isolateur (8) électrique thermoconducteur qui est disposé entre l'élément de refroidissement et l'enroulement.

7. Bobine d'induction selon la revendication 6, **caractérisée en ce que**
- l'isolateur électrique thermoconducteur est un film thermoconducteur électriquement isolant.

8. Bobine d'induction selon l'une des revendications précédentes, **caractérisée en ce que**
- l'enroulement forme un dissipateur thermique.

9. Bobine d'induction selon l'une des revendications précédentes, **caractérisée en ce que**
- un écart entre l'enroulement et le noyau est choisi de telle sorte que les pertes par les champs rayonnés sont réduites au minimum.
